# FASCICULE DE BREVET EUROPEEN

(11) **EP 3 071 072 B1**
(45) Date de publication et mention de la délivrance du brevet: **03.01.2018**
(21) Numéro de dépôt: 13805462.2
(22) Date de dépôt: 18.11.2013
(51) Int. Cl.: A47C 3/025, A47C 1/032, A47C 7/44

(54) **SIÈGE DE BUREAU À MOUVEMENTS SYNCHRONISÉS DU DOSSIER ET DE L'ASSISE**
BÜROSTUHL MIT SYNCHRONISATION ZWISCHEN RÜCKENLEHNE UND SITZBEWEGUNGEN
OFFICE CHAIR HAVING SYNCHRONIZED BACKREST AND SEAT MOVEMENTS

(43) Date de publication de la demande: 28.09.2016
(73) Titulaire: STEELCASE INC, Grand Rapids, Michigan 49501-1967 (US)
(72) Inventeur: SCHNEIDER, Jean-Marc, F-57400 Sarrebourg (FR)
(74) Mandataire: Littolff, Denis
(86) Numéro de dépôt international: PCT/FR2013/052763
(87) Numéro de publication internationale: WO 2015/071553

(56) Documents cités:
- EP-A1- 1 161 905
- EP-A2- 0 263 535
- DE-A1- 19 526 437
- DE-A1-102009 022 416
- US-A1- 2004 119 325

## Description

La présente invention se rapporte à un siège dont la structure répond de manière dynamique à l'adossement d'un utilisateur contre le dossier du siège. En particulier, le siège est doté d'un mécanisme permettant d'ajuster simultanément l'inclinaison du dossier et de l'assise de quelques degrés lorsqu'un utilisateur s'adosse.

Cette invention sera décrite en faisant référence à des sièges de bureau, où les utilisateurs travaillent à l'ordinateur par exemple. Cette invention peut toutefois s'appliquer à tout autre type de siège.

Les sièges de bureau ont grandement évolué, des sièges simples aux sièges sophistiqués où l'utilisateur peut faire varier la hauteur de son assise, le degré de basculement de son dossier, le pivotement de ses accoudoirs, etc. Il existe déjà des sièges présentant une synchronisation de mouvements entre le dossier et l'assise, mais dont le mécanisme de synchronisation est relativement complexe et volumineux, induisant des surcoûts et un manque d'esthétisme. Un siège de ce type est par exemple connu de DE19526437 A1. L'objectif de la présente invention est de concevoir un mécanisme permettant à l'utilisateur de faire basculer à la fois le dossier et l'assise simplement lorsqu'il s'adosse au siège, de manière à ce que l'intégralité de son corps s'incline et non pas uniquement son dos, et ce au moyen d'un dispositif comprenant un minimum de composants, simple de mise en oeuvre, et ne nécessitant aucun moyen de commande spécifique du type bouton, manette, poignée, etc.

Le siège selon l'invention comporte, de façon classique, une assise et un dossier d'allure sensiblement perpendiculaire et reliés à un piètement.

Ce siège se caractérise à titre principal en ce que :
- la partie avant de l'assise distale du dossier est montée sur le piètement via une liaison pivot selon un axe d'allure parallèle à l'intersection des plans du dossier et de l'assise ;
- le dossier est relié à l'assise au moyen d'une pièce intermédiaire flexible ayant une portion d'allure parallèle à l'assise et fixée au piètement au voisinage de la liaison pivot de l'assise en vue d'un mouvement de pivotement de la pièce intermédiaire par déformation élastique autour d'un axe voisin et parallèle à l'axe de pivotement de l'assise ;
- la partie arrière de l'assise proximale du dossier repose sur ladite pièce intermédiaire au moyen d'au moins un élément de couplage d'allure verticale dont l'extrémité supérieure est fixée à l'assise et l'extrémité inférieure repose sur la pièce intermédiaire.

L'idée principale de cette invention consiste à synchroniser les mouvements de l'assise et du dossier. Ainsi, l'inclinaison du dossier vers l'arrière suite à un effort de pression exercé par l'utilisateur entraine par synchronisation un pivotement de l'assise en sens horaire avec une inclinaison vers le bas de la partie arrière de l'assise.

Cette synchronisation est réalisée via la pièce intermédiaire flexible qui comprend une première portion fixée à l'arrière du dossier, la deuxième portion de la pièce intermédiaire flexible étant d'allure parallèle à l'assise et fixée au piètement et reliée à la surface inférieure de l'assise, l'angle formé entre la première portion et la deuxième portion étant apte à varier en fonction de l'effort de pression exercé par un utilisateur sur le dossier. Cette pièce intermédiaire flexible relie donc directement le dossier à l'assise.

Ainsi, lors de l'adossement de l'utilisateur, la première portion aura tendance à s'incliner vers l'arrière, tandis que la deuxième portion aura tendance à s'incliner vers le bas. Ce double basculement permet à l'utilisateur d'être mieux calé et maintenu dans son siège, sans cambrure du bas du dos lorsqu'il incline le dossier puisque le bassin suit le mouvement du dos. D'autre part, la flexibilité de la pièce intermédiaire permet une inclinaison du siège adaptée au poids de l'utilisateur. Puisque toute l'inclinaison synchronisée est basée sur la flexibilité de la pièce intermédiaire, aucun mécanisme de réglage supplémentaire n'est nécessaire, seule la gestion de l'effort de pression sur le dossier par l'utilisateur permet d'incliner plus ou moins le dossier et l'assise.

Selon une première configuration possible, la pièce intermédiaire flexible consiste en au moins une lame flexible en forme de L dont les deux bras correspondent respectivement auxdites deux portions. Plus précisément, l'extrémité libre de la première portion est fixée à l'arrière du dossier, l'extrémité libre de la deuxième portion est fixée à une traverse appartenant au piètement, et la partie centrale de la deuxième portion est reliée à la partie arrière de l'assise via deux plots de couplage.

Dans une variante, cette pièce intermédiaire flexible consiste en une seule lame flexible centrale disposée dans le plan médian vertical du siège, tandis que dans une autre variante, elle consiste en deux lames flexibles latérales disposées de part et d'autre du plan médian vertical du siège.

Le choix du matériau des lames, le nombre de lames et leurs positions par rapport au dossier permettent d'obtenir différentes gammes de siège offrant des synchronisations de mouvement du dossier et de l'assise répondant à différents besoins, selon l'utilisation prévue pour le siège. Par exemple, des sièges médicaux pourront offrir un basculement plus important que des sièges d'avions ou de trains, qui pourront offrir à leur tour un basculement plus important que des sièges de bureau.

Selon une deuxième configuration possible, la première portion de la pièce intermédiaire flexible consiste en un cadre en forme de U venant encadrer la partie inférieure du dossier, et la deuxième portion consiste en une plaque s'étendant sous l'assise, dont l'extrémité avant est fixée à une traverse appartenant au piètement et la partie centrale est reliée à la partie arrière de l'assise via deux plots de couplage. Le cadre présente des moyens de fixation à la plaque consistant en une languette de fixation d'allure horizontale se superposant sur l'extrémité arrière de la plaque, la fixation étant réalisée par vissage par exemple. Cette configuration permet de libérer tout l'arrière du dossier, conférant au siège une esthétique épurée.

Selon une troisième configuration possible, la première portion de la pièce intermédiaire flexible consiste en un bandeau d'allure arrondie enlaçant l'arrière du dossier, passant au-dessus de barres latérales appartenant au piètement, et rejoignant la deuxième portion consistant en une plaque s'étendant sous l'assise et dont l'extrémité avant est fixée à une traverse appartenant au piètement, un jeu de fonctionnement permettant le pivotement de l'assise étant prévu entre le bandeau et les barres latérales, ces dernières jouant le rôle de butée limitant le pivotement de l'assise.

De manière générale, quelle que soit la configuration choisie, une butée limite le pivotement de l'assise. Cela permet d'éviter de dégrader la pièce intermédiaire par une déformation plastique non désirée, le basculement étant limité à une déformation élastique.

Par ailleurs, ladite liaison pivot entre l'assise et le piètement est réalisée au moyen d'un pivot, ou de silentblocs, ou de rotules.

De plus, la pièce intermédiaire flexible est solidarisée au dossier et au piètement au moyen d'une fixation du type vis-écrou. Il s'agit donc d'une fixation rigide, le basculement étant réalisé uniquement grâce à la déformation élastique de la pièce intermédiaire.

L'invention va à présent être décrite plus en détail, en référence aux figures annexées, pour lesquelles :
- les figures 1 et 2 sont des vues schématiques du siège selon l'invention, en position nominale et en position inclinée respectivement ;
- les figures 3 et 4 représentent une première configuration possible de l'invention, avec respectivement une première variante à une seule lame flexible et une seconde variante à deux lames flexibles ;
- la figure 5 montre une deuxième configuration possible de l'invention ;
- les figures 6 à 10 illustrent une troisième configuration possible de l'invention.

En référence à toutes les figures, le siège se compose d'une assise (2), d'un dossier (1) et d'un piètement ou châssis-support présentant une barre avant (3a) reliant les extrémités supérieures de deux pieds (3) avant et deux barres latérales (3b) reliant les extrémités supérieures de deux pieds (3) droit et de deux pieds (3) gauche respectivement. Il n'existe pas nécessairement de barre arrière reliant les deux pieds (3) arrière.

L'assise (2) est fixée au châssis-support de manière pivotante au niveau de la barre avant (3a). Cette liaison pivot est réalisée au moyen d'un pivot, ou de silentblocs, ou de rotules. La partie arrière de l'assise (2) est apte à pivoter dans l'espace libre délimité entre les extrémités supérieures des deux pieds (3) arrière.

L'assise (2) est reliée au dossier (1) via une pièce intermédiaire (4) flexible, apte à se déformer afin de synchroniser le mouvement de basculement arrière du dossier (1) avec un mouvement proportionnel de basculement arrière de l'assise (2).

La pièce intermédiaire (4) et le dossier (1) sont liés mécaniquement, par une fixation rigide du type vis-écrou de préférence.

Cette pièce intermédiaire (4) est fixée d'autre part à l'avant du châssis-support au niveau d'une traverse (6) parallèle à la barre avant (3a). La fixation est rigide, et réalisée par vissage. La pièce intermédiaire (4) est également reliée à la partie arrière de l'assise (2), via des plots de couplage (5) d'allure verticale dont l'extrémité supérieure est fixée sous l'assise (2) et l'extrémité inférieure repose sur la pièce intermédiaire (4). Ce contact permet à l'assise (2) de suivre le mouvement de déformation de la pièce intermédiaire (4) en fonction du poids de l'utilisateur.

Selon la configuration montrée en figure 3, la pièce intermédiaire (4) consiste en une lame flexible en forme de L, dont une branche d'allure horizontale (4b) est fixée au châssis-support au niveau de la traverse (6) et reliée à l'assise (2) comme décrit ci-dessus, et dont l'autre branche d'allure verticale (4a) s'étend à l'arrière du dossier (1) et y est fixée de manière rigide.

Ainsi, le basculement du dossier (1) vers l'arrière entraîne une flexion de la branche verticale (4a) de la lame (4) vers l'arrière, associée à une variation de l'angle entre les deux branches (4a, 4b) de la lame (4) avec une flexion de la branche horizontale (4b) de la lame (4) vers le bas, et l'assise (2) reposant sur la lame (4) bascule d'autant vers le bas. Tous ces mouvements du dossier (1), de la lame (4), et de l'assise (2) varient en fonction de l'effort initial exercé par l'utilisateur sur le dossier (1) du siège lorsqu'il s'adosse. Cet effort dépend également du poids de l'utilisateur.

En figure 4, la lame (4) flexible centrale est remplacée par deux lames (4) flexibles latérales, disposées de part et d'autre du plan médian vertical du dossier. La fixation des lames (4) au siège et le principe de synchronisation des mouvements entre le dossier (1) et l'assise (2) est identique à la variante à une seule lame (4).

En figure 5, la pièce intermédiaire se compose :
- d'une plaque (4b) d'allure horizontale fixée à la traverse avant (6) du châssis-support et reliée à l'assise (2) via deux plots de couplage (5) ;
- d'un cadre (4a) en forme de U venant entourer la partie inférieure du dossier (1) et comportant une languette (7) de fixation d'allure horizontale apte à se superposer sur l'extrémité arrière de la plaque (4b) et à y être fixée par vissage par exemple.

Dans ce cas, les deux branches latérales du cadre (4a) suivent le mouvement de basculement du dossier (1), et l'angle entre le cadre (4a) et la plaque (4b) varie grâce à leurs flexibilités respectives. La languette (7) travaille en torsion lors du basculement du dossier (1), et permet donc à la plaque (4b) de fléchir vers le bas afin que l'assise (2) pivote en sens horaire.

Dans la configuration montrée aux figures 6 à 10, la pièce flexible (4) a une forme particulière venant entourer l'arrière du dossier (1). Concrètement, la pièce intermédiaire (4) consiste en un bandeau (4a) d'allure arrondie enlaçant l'arrière du dossier (1), puis venant sur les côtés latéraux du siège en s'intercalant entre les barres latérales (3b) et l'assise (2), et se prolongeant en une plaque (4b) s'étendant sous l'assise. Cette plaque (4b) est fixée sur la traverse avant (6) du châssis-support et est reliée à l'assise (2) via deux plots de couplage (5) non visibles sur ces figures.

Le bandeau (4a) est doté de deux rainures (8) à l'intérieur desquelles s'insèrent les barres latérales (3b), un espace libre (9) entre le fond de chaque rainure (8) et de la barre latérale (3b) correspondante étant prévu afin de permettre un jeu de fonctionnement entre le bandeau (4a) et le châssis-support. En position de basculement maximum, le fond des rainures vient en butée contre les barres latérales (3b), limitant de ce fait le pivotement de l'assise (2).

De manière générale, quelle que soit la configuration choisie, une butée peut être mise en place dans le siège afin de limiter le pivotement de l'assise (2), et d'éviter des déformations plastiques des différents composants.

## Revendications

1. Siège, en particulier un siège de bureau, comportant une assise (2) et un dossier (1) d'allure sensiblement perpendiculaire et reliés à un piètement (3), **caractérisé en ce que** :
- la partie avant de l'assise (2) distale du dossier (1) est montée sur le piètement (3) via une liaison pivot (6) selon un axe d'allure parallèle à l'intersection des plans du dossier (1) et de l'assise (2) ;
- le dossier (1) est relié à l'assise (2) au moyen d'une pièce intermédiaire (4) flexible ayant une portion d'allure parallèle à l'assise (2) et fixée au piètement (3) au voisinage de la liaison pivot (6) de l'assise (2) en vue d'un mouvement de pivotement de la pièce intermédiaire (4) par déformation élastique autour d'un axe voisin et parallèle à l'axe de pivotement de l'assise (2) ;
- la partie arrière de l'assise (2) proximale du dossier (1) repose sur ladite pièce intermédiaire (4) au moyen d'au moins un élément de couplage (5) d'allure verticale dont l'extrémité supérieure est fixée à l'assise (2) et l'extrémité inférieure repose sur la pièce intermédiaire (4).

2. Siège selon la revendication précédente, **caractérisé en ce que** la pièce intermédiaire (4) flexible comprend une première portion (4a) fixée à l'arrière du dossier (1), la deuxième portion (4b) de la pièce intermédiaire (4) flexible étant d'allure parallèle à l'assise (2) et fixée au piètement (3) et relié à la surface inférieure de l'assise (2), l'angle formé entre la première portion et la deuxième portion étant apte à varier en fonction de l'effort de pression exercé par un utilisateur sur le dossier (1).

3. Siège selon la revendication précédente, **caractérisé en ce que** la pièce intermédiaire (4) flexible consiste en au moins une lame flexible en forme de L dont les deux bras correspondent respectivement auxdites deux portions (4a, 4b).

4. Siège selon la revendication précédente, **caractérisé en ce que** l'extrémité libre de la première portion (4a) est fixée à l'arrière du dossier (1), l'extrémité libre de la deuxième portion (4b) est fixée à une traverse appartenant au piètement (3), et la partie centrale de la deuxième portion (4b) est reliée à la partie arrière de l'assise (2) via deux plots de couplage (5).

5. Siège selon l'une des revendications 3 à 4, **caractérisé en ce que** la pièce intermédiaire (4) flexible consiste en une seule lame flexible centrale disposée dans le plan médian vertical du siège.

6. Siège selon l'une des revendications 3 à 4, **caractérisé en ce que** la pièce intermédiaire (4) flexible consiste en deux lames flexibles latérales disposées de part et d'autre du plan médian vertical du siège.

7. Siège selon la revendication 2, **caractérisé en ce que** la première portion (4a) de la pièce intermédiaire (4) flexible consiste en un cadre en forme de U venant encadrer la partie inférieure du dossier (1), et la deuxième portion (4b) consiste en une plaque s'étendant sous l'assise (2), dont l'extrémité avant est fixée à une traverse (3a) appartenant au piètement (3) et la partie centrale est reliée à la partie arrière de l'assise (2) via deux plots de couplage (5), le cadre présentant des moyens de fixation à la plaque.

8. Siège selon la revendication précédente, **caractérisé en ce que** lesdits moyens de fixation du cadre à la plaque consistent en une languette (7) de fixation d'allure horizontale se superposant sur l'extrémité arrière de la plaque, la fixation étant réalisée par vissage par exemple.

9. Siège selon la revendication 2, **caractérisé en ce que** la première portion (4a) de la pièce intermédiaire (4) flexible consiste en un bandeau d'allure arrondie enlaçant l'arrière du dossier (1), passant au-dessus de barres latérales (3b) appartenant au piètement (3), et rejoignant la deuxième portion (4b) consistant en une plaque s'étendant sous l'assise (2) et dont l'extrémité avant est fixée à une traverse (3a) appartenant au piètement (3), un jeu de fonctionnement permettant le pivotement de l'assise (2) étant prévu entre le bandeau (4a) et les barres latérales (3b), ces dernières jouant le rôle de butée limitant le pivotement de l'assise (2).

10. Siège selon l'une des revendications précédentes, **caractérisé en ce qu'**une butée limite le pivotement de l'assise (2).

11. Siège selon l'une des revendications précédentes, **caractérisé en ce que** ladite liaison pivot (6) entre l'assise (2) et le piètement (3) est réalisée au moyen d'un pivot, ou de silentblocs, ou de rotules.

12. Siège selon l'une des revendications précédentes, **caractérisé en ce que** la pièce intermédiaire (4) flexible est solidarisée au dossier (1) et au piètement (3) au moyen d'une fixation du type vis-écrou.

## Patentansprüche

1. Sitz, insbesondere ein Bürositz, aufweisend eine Sitzfläche (2) und eine etwa senkrechte Rückenlehne (1), die mit einem Fußgestell (3) verbunden sind, **dadurch gekennzeichnet, dass**:
- der vordere, zur Rückenlehne (1) distale Teil der Sitzfläche (2) auf dem Fußgestell (3) mittels einer Drehzapfenverbindung (6) gemäß einer zum Schnittpunkt der Ebenen der Rückenlehne (1) und der Sitzfläche (2) etwa parallelen Achse montiert ist,
- die Rückenlehne (1) mit der Sitzfläche (2) mittels eines flexiblen Verbindungsteils (4) verbunden ist, das einen zur Sitzfläche (2) parallelen Abschnitt hat und am Fußgestell (3) in der Nähe der Drehzapfenverbindung (6) der Sitzfläche (2) im Hinblick auf eine Drehbewegung des Verbindungsteils (4) durch elastische Verformung um eine zur Drehachse der Sitzfläche (2) benachbarte und parallele Achse befestigt ist,
- der hintere, zur Rückenlehne (1) proximale Teil der Sitzfläche (2) auf dem Verbindungsteil (4) mittels eines vertikalen Kopplungselements (5) ruht, dessen oberes Ende an der Sitzfläche (2) befestigt ist und dessen unteres Ende auf dem Verbindungsteil (4) ruht.

2. Sitz nach vorangehendem Anspruch, **dadurch gekennzeichnet, dass** das flexible Verbindungsteil (4) einen ersten Abschnitt (4a) umfasst, der an der Rückseite der Rückenlehne (1) befestigt ist, wobei der zweite Abschnitt (4b) des flexiblen Verbindungsteils (4) zur Sitzfläche (2) parallel ist und am Fußgestell (3) befestigt ist und mit der unteren Fläche der Sitzfläche (2) verbunden ist, wobei der zwischen dem ersten Abschnitt und dem zweiten Abschnitt gebildete Winkel imstande ist, in Abhängigkeit von der von einem Benutzer auf die Rückenlehne (1) ausgeübten Druckkraft zu schwanken.

3. Sitz nach vorangehendem Anspruch, **dadurch gekennzeichnet, dass** das flexible Verbindungsteil (4) aus mindestens einer flexiblen L-förmigen Zunge besteht, deren beide Schenkel den jeweiligen beiden Abschnitten (4a, 4b) entsprechen.

4. Sitz nach vorangehendem Anspruch, **dadurch gekennzeichnet, dass** das freie Ende des ersten Abschnitts (4a) an der Rückseite der Rückenlehne (1) befestigt ist, das freie Ende des zweiten Abschnitts (4b) an einem zum Fußgestell (3) gehörenden Querträger befestigt ist und der mittige Teil des zweiten Abschnitts (4b) mit der Rückseite der Sitzfläche (2) mit Hilfe von zwei Kopplungsstiften (5) befestigt ist.

5. Sitz nach einem der Ansprüche 3 bis 4, **dadurch gekennzeichnet, dass** das flexible Verbindungsteil (4) aus einer einzigen zentralen flexiblen Zunge besteht, die in der mittleren vertikalen Ebene des Sitzes angeordnet ist.

6. Sitz nach einem der Ansprüche 3 bis 4, **dadurch gekennzeichnet, dass** das flexible Verbindungsteil (4) aus zwei seitlichen flexiblen Zungen besteht, die beiderseits der mittleren vertikalen Ebene des Sitzes angeordnet sind.

7. Sitz nach Anspruch 2, **dadurch gekennzeichnet, dass** der erste Abschnitt (4a) des flexiblen Verbindungsteils (4) aus einem Rahmen in U-Form besteht, der den unteren Teil der Rückenlehne (1) umrahmt, und der zweite Abschnitt (4b) aus einer Platte besteht, die sich unter der Sitzfläche (2) erstreckt, deren vorderes Ende an einem zum Fußgestell (3) gehörenden Querträger (3a) befestigt ist und der mittige Teil mit der Rückseite der Sitzfläche (2) mit Hilfe von zwei Kopplungsstiften (5) befestigt ist, wobei der Rahmen Befestigungsmittel an der Platte aufweist.

8. Sitz nach vorangehendem Anspruch, **dadurch gekennzeichnet, dass** die Befestigungsmittel des Rahmens an der Platte aus einer horizontalen Befestigungslasche (7) bestehen, die über dem hinteren Ende der Platte zum Aufliegen kommt, wobei die Befestigung beispielsweise durch Schrauben erfolgt.

9. Sitz nach Anspruch 2, **dadurch gekennzeichnet, dass** der erste Abschnitt (4a) des flexiblen Verbindungsteils (4) aus einem gerundeten Streifen besteht, der die Rückseite der Rückenlehne (1) umschlingt, über seitliche Stangen (3b) läuft, die zum Fußgestell (3) gehören, und den zweiten Abschnitt (4b) erreichen, der aus einer Platte besteht, die sich unter der Sitzfläche (2) erstreckt und deren vorderes Ende an einem zum Fußgestell (3) gehörenden Querträger (3a) befestigt ist, wobei ein Funktionsspiel das Drehen der Sitzfläche (2) erlaubt, das zwischen dem Streifen (4a) und den seitlichen Stangen (3b) vorgesehen ist, wobei diese die Aufgabe eines Anschlags erfüllen, der das Drehen der Sitzfläche (2) begrenzt.

10. Sitz nach einem der vorangehenden Ansprüche, **dadurch gekennzeichnet, dass** ein Anschlag das Drehen der Sitzfläche (2) begrenzt.

11. Sitz nach einem der vorangehenden Ansprüche, **dadurch gekennzeichnet, dass** die Drehzapfenverbindung (6) zwischen der Sitzfläche (2) und dem Fußgestell (3) mit einem Drehzapfen oder Silentblocs oder Kugelgelenken ausgeführt ist.

12. Sitz nach einem der vorangehenden Ansprüche, **dadurch gekennzeichnet, dass** das flexible Verbindungsteils (4) mit der Rückenlehne (1) und dem Fußgestell (3) mittels einer Befestigung von Typ Schraube und Mutter fest verbunden ist.

## Claims

1. Chair, in particular an office chair, having a seat (2) and a backrest (1) that is virtually perpendicular and connected to legs (3), **characterized in that**:
- the front part of the seat (2) furthest from the backrest (1) is mounted on the legs (3) via a pivoting link (6) having an axis running parallel to the intersection of the directional planes of the backrest (1) and the seat (2);
- the backrest (1) is linked to the seat (2) by means of a flexible intermediary component (4) having a section running parallel to the seat (2) and fixed to the legs (3) close to the seat's (2) pivoting link (6) in order for the intermediary component (4) to have a pivoting movement by elastic deformation around an axis next to and parallel to the pivoting axis of the seat (2);
- the rear part of the seat (2) next the backrest (1) rests on the said intermediary component (4) by means of at least one vertical coupling component (5) of which the upper extremity is fixed to the seat (2) and the lower extremity rests on the intermediary component (4).

2. Chair according to the preceding claim, **characterized in that** the flexible intermediary component (4) has a first section (4a) fixed to the rear of the backrest (1), the second section (4b) of the flexible intermediary component (4) being parallel to the seat (2) and fixed to the legs (3) and linked to the lower surface of the seat (2), the angle formed between the first section and the second section being able to vary in relation to the amount of pressure applied by the user on the backrest (1).

3. Chair according to the preceding claim, **characterized in that** the flexible intermediary component (4) consists of at least one flexible blade in the form of an L of which the two arms correspond respectively to the two said sections (4a, 4b).

4. Chair according to the preceding claim, **characterized in that** the extremity of the first section (4a) is fixed to the rear of the backrest (1), the extremity of the second section (4b) is fixed to a cross member belonging to the legs (3), and the central part of the second section (4b) is linked to the rear part of the seat (2) via two mounting tabs (5).

5. Chair according to one of claims 3 to 4, **characterized in that** the flexible intermediary component (4) consists of a single central flexible blade placed in the median plane of the chair.

6. Chair according to one of claims 3 to 4, **characterized in that** the flexible intermediary component (4) consists of two lateral flexible blades placed either side of median plane of the chair.

7. Chair according to claim 2, **characterized in that** the first portion (4a) of the flexible intermediary component (4) consists of a frame in the form of a U surrounding the lower part of the backrest (1), and the second section (4b) consists of a plate extending under the seat (2), of which the forward extremity is fixed to a cross member (3a) belonging to the legs (3) and the central part is linked to the rear part of the seat (2) by two mounting tabs (5), the frame having fastening means for fixing it to the plate.

8. Chair according to the preceding claim, **characterized in that** the said means of fastening the frame to the plate consists of a horizontal fixing tab (7) placed on top of the rear extremity of the plate, the attachment being made by screws for example.

9. Chair according to claim 2, **characterized in that** the first section (4a) of the flexible intermediary component (4) consists of an arm which is semi-circular in shape wrapping around the rear of the backrest (1), passing over lateral bars (3b) belonging to the legs (3), and meeting the second section (4b) consisting of a plate extending under the seat (2) and of which the forward extremity is fixed to a cross member (3a) belonging to the legs (3), a clearance allowing the pivoting of the seat (2) being foreseen between the arm (4a) and the lateral bars (3b), the latter playing the role of a stop limiting the pivoting movement of the seat (2).

10. Chair according to one of the preceding claims, **characterized in that** a stop limits the pivoting movement of the seat (2).

11. Chair according to one of the preceding claims, **characterized in that** the said pivoting link (6) between the seat (2) and the legs (3) is achieved by means either of a pivot, or a rubber mounting bush or ball joints.

12. Chair according to one of the preceding claims, **characterized in that** the flexible intermediary component (4) is secured to the backrest (1) and the legs (3) by means of a nut and bolt type fixing.
